# EUROPÄISCHE PATENTSCHRIFT

(11) **EP 1 945 859 B1**
(45) Veröffentlichungstag und Bekanntmachung des Hinweises auf die Patenterteilung: **15.07.2009**
(21) Anmeldenummer: 06806020.1
(22) Anmeldetag: 04.10.2006
(51) Int. Cl.: E01B 31/04

(54) **KLEMMVORRICHTUNG ZUM FIXIEREN EINER GLEISBEARBEITUNGSMASCHINE**
CLAMPING DEVICE FOR FIXING A TRACK MACHINING MACHINE
DISPOSITIF DE SERRAGE POUR FIXER UNE MACHINE D'USINAGE DE VOIES FERREES

(30) Priorität: 05.10.2005 DE 202005015570 U
(43) Veröffentlichungstag der Anmeldung: 23.07.2008
(73) Patentinhaber: Robel Bahnbaumaschinen GmbH, 83395 Freilassing (DE)
(72) Erfinder: WIDLROITHER, Otto, 83395 Freilassing (DE); KAMMEL, Wolfgang, 48249 Dülmen (DE)
(86) Internationale Anmeldenummer: PCT/EP2006/009580
(87) Internationale Veröffentlichungsnummer: WO 2007/039279

(56) Entgegenhaltungen:
- EP-A1- 0 645 493
- JP-A- 10 180 529

## Beschreibung

Die Erfindung betrifft eine Klemmvorrichtung zum Fixieren einer Gleisbearbeitungsmaschine an einer Schiene eines Gleises, mit einem sich bis unterhalb eines Schienenkopfes der Schiene erstreckenden ersten Klemmteil und einer diesem bezüglich einer Gleisquerrichtung gegenüberliegenden Gewindeführung zur Aufnahme einer horizontal verlaufenden Klemmschraube.

Eine derartige Klemmvorrichtung ist bereits aus EP 1 098 037 A2 bekannt. Diese weist einen sich bis unterhalb eines Schienkopfes erstreckenden Klemmteil sowie eine diesem gegenüberliegende Gewindeführung für eine Klemmschraube auf. Die Klemmvorrichtung dient zur Fixierung einer Schienentrenneinrichtung an einer Schiene.

Die Aufgabe der vorliegenden Erfindung liegt nun in der Schaffung einer Klemmvorrichtung der eingangs beschriebenen Art, welche universeller und vor allem auch im Weichenbereich einsetzbar ist.

Diese Aufgabe wird erfindungsgemäß mit einer Klemmvorrichtung der gattungsgemäßen Art dadurch gelöst, dass die Klemmvorrichtung einen zur Anlage an eine Flanke des Schienenkopfes ausgebildeten zweiten Klemmteil aufweist, der auf der dem ersten Klemmteil abgewandten Seite der Gewindeführung angeordnet ist, und dass beide Klemmteile Öffnungen zum Durchführen der Klemmschraube aufweisen.

Mit einer derartig ausgebildeten Klemmvorrichtung ist es möglich, eine Gleisbearbeitungsmaschine an nahezu jeder Schiene und auch im Weichenbereich an Herzstücken zu fixieren. Durch diese universelle Einsetzbarkeit kann die Maschine immer in unmittelbarer Nähe der zu bearbeitenden Stelle positioniert werden. Dadurch werden Vibrationen verhindert, bzw. kann die Baugröße gering gehalten werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:

Fig. 1 eine Ansicht einer Klemmvorrichtung in Gleislängsrichtung, fixiert an einer Schiene,

Fig. 2 eine Klemmvorrichtung fixiert an einem Herzstück einer Weiche und

Fig. 3 eine Draufsicht auf eine Gleisbearbeitungsmaschine im Weichenbereich.

Eine in Fig. 1 dargestellte Klemmvorrichtung 1 dient zum Fixieren einer Gleisbearbeitungsmaschine 2 an einer Schiene 3 eines Gleises 4. Die Klemmvorrichtung 1 ist endseitig mit einem ersten und einem zweiten Klemmteil 5, 6 versehen. Der erste Klemmteil 5 erstreckt sich bis unterhalb eines Schienenkopfes 7 der Schiene 3 und der zweite Klemmteil 6 ist derartig ausgebildet, dass er nur an einer Flanke 8 des Schienenkopfes 7 anliegen kann. Die Klemmvorrichtung 1 weist außerdem eine Gewindeführung 9 auf, welche zwischen den beiden Klemmteilen 5 und 6 angeordnet ist und eine Klemmschraube 10 aufnimmt. Beide Klemmteile 5, 6 weisen Öffnungen 11 zum Durchführen der Klemmschraube 10 auf. Beim Fixieren an der Schiene 3 wird die Klemmvorrichtung 1 mit der Klemmschraube 10 und dem Klemmteil 5 an den Schienenkopf 7 gepresst.

Wie in Fig. 2 zu sehen ist, kann die Klemmvorrichtung 1 auch im Weichenbereich an einem Herzstück 12 fixiert werden. Dazu wird die Klemmvorrichtung 1 gegenüber der in Fig. 1 dargestellten Position um 180° gedreht, sodass der zweite Klemmteil 6 mit dem Herzstück 12 in Kontakt kommt. Durch die bauartbedingten Eigenheiten von Herzstücken 12 kann der Klemmteil 5 nicht eingesetzt werden.

Die Klemmvorrichtung 1 weist mehrere vertikale Gewindebohrungen 13 auf und ist mit Schrauben 14 lösbar mit einer Bohrungen 15 aufweisenden Grundplatte 16 eines Führungsrahmens 17 verbindbar. Durch die Anzahl und die Anordnung der Gewindebohrungen 13 und der Bohrungen 15 kann der Führungsrahmen 17 in verschiedenen Positionen an der Klemmvorrichtung 1 fixiert werden. Diese Anordnung gewährleistet auch ein Fixieren der Grundplatte 16 exakt oberhalb des Herzstückes 12 bzw. der Schiene 3 (Fig. 1). Der Führungsrahmen 17 weist eine Längsführung 18 und eine in deren Längsrichtung verstellbare Querführung 19 auf. An der Querführung 19 ist die Gleisbearbeitungsmaschine 2 höhenverstellbar gelagert. Im dargestellten Ausführungsbeispiel ist die Gleisbearbeitungsmaschine 2 als Schienenfräse 20 ausgebildet, es sind aber auch beispielsweise Schleif-, Bohr-, Schraubmaschinen etc. für Schienen oder Schwellen einsetzbar. Die Verstellung der Gleisbearbeitungsmaschine 2 in Gleislängs- und -querrichtung erfolgt manuell über Handräder 21.

Wie in Fig. 3 ersichtlich, ist es vorteilhaft die Gleisbearbeitungsmaschine 2 bzw. den Führungsrahmen 17 mit zwei in Gleislängsrichtung voneinander distanzierten Klemmvorrichtungen 1 am Herzstück 12 oder der Schiene 3 zu fixieren. An der Grundplatte 16 sind auch die verschiedenen Bohrungen 15 zu erkennen, welche eine Anpassung der Klemmvorrichtungen 1 an unterschiedliche Gleisverhältnisse ermöglichen.

## Patentansprüche

1. Klemmvorrichtung (1) zum Fixieren einer Gleisbearbeitungsmaschine (2) an einer Schiene (3) eines Gleises (4), mit einem sich bis unterhalb eines Schienenkopfes (7) der Schiene (3) erstreckenden ersten Klemmteil (5) und einer diesem bezüglich einer Gleisquerrichtung gegenüberliegenden Gewindeführung (9) zur Aufnahme einer horizontal verlaufenden Klemmschraube (10), **dadurch gekennzeichnet, dass** die Klemmvorrichtung (1) einen zur Anlage an eine Flanke (8) des Schienenkopfes (7) ausgebildeten zweiten Klemmteil (6) aufweist, der auf der dem ersten Klemmteil (5) abgewandten Seite der Gewindeführung (9) angeordnet ist, und dass beide Klemmteile (5, 6) Öffnungen (11) zum Durchführen der Klemmschraube (10) aufweisen.

2. Klemmvorrichtung (1) nach Anspruch 1, **dadurch gekennzeichnet, dass** diese mit der Gleisbearbeitungsmaschine (2) durch einen Führungsrahmen (17) verbunden ist, welcher eine Längsführung (18) und eine in deren Längsrichtung verstellbare Querführung (19) zur Verstellung der Gleisbearbeitungsmaschine (2) gegenüber der Klemmvorrichtung (1) aufweist.

3. Klemmvorrichtung (1) nach Anspruch 1, **dadurch gekennzeichnet, dass** diese mit Gewindebohrungen (13) versehen ist, und dass eine Grundplatte (16) des Führungsrahmens (17) mit Bohrungen (15) zur wahlweisen Verbindung der Klemmvorrichtung (1) mit dem Führungsrahmen (17) durch Schrauben (14) versehen ist.

4. Klemmvorrichtung (1) nach Anspruch 2 oder 3, **dadurch gekennzeichnet, dass** der Längsführung (18) und der Querführung (19) Handräder (21) zur Längs- und Querverstellung der Gleisbearbeitungsmaschine (2) zugeordnet sind.

## Claims

1. A clamping device (1) for fixing a track treatment machine (2) to a rail (3) of a track (4), including a first clamping part (5), extending down to below a rail head (7) of the rail (3), and a threaded guide (9) for receiving a horizontally extending clamping screw (10), the threaded guide (9) being positioned opposite the first clamping part (5) with regard to a transverse direction of the track, **characterized in that** the clamping device (1) comprises a second clamping part (6), designed for application to a side surface (8) of the rail head (7), which is arranged on the side of the threaded guide (9) facing away from the first clamping part (5), and that both clamping parts (5, 6) have openings (11) for passage of the clamping screw (10).

2. A clamping device (1) according to claim 1, **characterized in that** the clamping device is connected to the track treatment machine (2) by means of a guide frame (17) which comprises a longitudinal guide (18) and, adjustable in the longitudinal direction of the same, a transverse guide (19) for adjustment of the track treatment machine (2) relative to the clamping device (1).

3. A clamping device (1) according to claim 1, **characterized in that** the clamping device is provided with threaded bores (13), and that a base plate (16) of the guide frame (17) has bores (15) for selective connection of the clamping device (1) to the guide frame (17) by means of screws (14).

4. A clamping device (1) according to claim 2 or 3, **characterized in that** hand wheels (21) for longitudinal or transverse adjustment of the track treatment machine (2) are associated with the longitudinal guide (18) and the transverse guide (19).

## Revendications

1. Dispositif de serrage (1) pour la fixation d'une machine de transformation de voie (2) sur un rail (3) d'une voie ferrée (4), comprenant une première partie de serrage (5) s'étendant jusqu'en dessous d'une tête (7) du rail (3) et un guidage fileté (9) opposé à celle-ci par rapport à une direction transversale de la voie pour le logement d'une vis de serrage (10) s'étendant horizontalement**, caractérisé en ce que** le dispositif de serrage (1) présente une seconde partie de serrage (6) réalisée pour l'appui sur un flanc (8) de la tête de rail (7) qui est disposée sur le côté du guidage fileté (9) détourné de la première partie de serrage (5), et que les deux parties de serrage (5, 6) présentent des ouvertures (11) pour le passage de la vis de serrage (10).

2. Dispositif de serrage (1) selon la revendication 1, **caractérisé en ce que** celui-ci est relié à la machine de transformation de voie (2) par un châssis de guidage (17) qui présente un guidage longitudinal (18) et un guidage transversal (19) pouvant être déplacé dans sa direction longitudinale, pour le déplacement de la machine de transformation de voie (2) par rapport au dispositif de serrage (1).

3. Dispositif de serrage (1) selon la revendication 1, **caractérisé en ce que** celui-ci est pourvu d'alésages filetés (13) et qu'une plaque de base (16) du châssis de guidage (17) est pourvue d'alésages (15) pour la connexion au choix du dispositif de serrage (1) au châssis de guidage (17) par des vis (14).

4. Dispositif de serrage (1) selon la revendication 2 ou 3, **caractérisé en ce que** des roues manuelles (21) sont associées au guidage longitudinal (18) et au guidage transversal (19) pour le déplacement longitudinal et transversal de la machine de transformation de voie (2).
